# FASCICULE DE BREVET EUROPEEN

(11) **EP 0 834 001 B1**
(45) Date de publication et mention de la délivrance du brevet: **17.03.1999**
(21) Numéro de dépôt: 95921858.7
(22) Date de dépôt: 30.05.1995
(51) Int. Cl.: F01C 1/10

(54) **MACHINE VOLUMETRIQUE A PISTON ROTATIF**
ROTATIONSVERDRÄNGERMASCHINE
POSITIVE DISPLACEMENT MACHINE COMPRISING A ROTARY PISTON

(30) Priorité: 01.06.1994 FR 9406710
(43) Date de publication de la demande: 08.04.1998
(73) Titulaire: Del Barba, Willy, 77400 Pomponne (FR)
(72) Inventeur: Del Barba, Willy, 77400 Pomponne (FR)
(86) Numéro de dépôt international: FR9500699
(87) Numéro de publication internationale: WO9533126

(56) Documents cités:
- EP-A- 0 218 806
- FR-A- 1 556 302
- GB-A- 961 872
- US-A- 748 348
- US-A- 2 965 039

## Description

La présente invention concerne une machine tournante à piston rotatif.

La machine peut être utilisée comme :
- Compresseur volumétrique de fluide liquide ou gazeux
- Moteur hydraulique ou pneumatique
- Pompe volumétrique de fluide liquide ou gazeux

La USA 2 965 039 décrit une machine tournante volumétrique pour fluide liquide comportant les caracténstiques du préambule de la revendication 1.

Selon ce document la chambre de compression est entraînée en rotation par le piston ; il y a donc contact entre la chambre de compression et le piston ; ce qui implique des frottements et le cas échéant l'obligation de lubrifier la machine.

Pour remédier à ce problème. la présente invention propose une machine tournante selon les caracténstiques de la revendication 1.

Certes, dans le document FR-A-1 556 302, le synchronisme entre le piston et la chambre de compression est assuré par un train d'engrenage situé à l'extérieur de la chambre de comrpession et il n'y a pas de contact mécanique entre le piston et la chambre de compression mais ce dispositif implique un joint d'étanchéité en deux points fixes de la chambre de compression. De tels points fixes n'existent pas avec une forme comprenant deux demi-cylindres parallèlipipédique.

Elle est constituée d'un piston cylindrique à axe de rotation excentrique (3) se déplaçant radialement à l'intérieur d'une chambre de compression (2) dont le volume intérieur est composé de deux demi-cylindres à chaque extrémité d'un volume parallèlipipédique rectangle ; elle-même en rotation à la moitié de la vitesse de rotation du piston.

Le déplacement s'effectue sans contact mécanique entre le piston et la chambre de compression.

La synchronisation du piston et de la chambre de compression est assurée par un train d'engrenages (4) situé à l'extérieur de la chambre de compression.

L'ensemble piston, chambre de compression, train d'engrenages est contenu dans un carter (1) muni à une extrémité de deux lumières (5).

Les lumières sont alternativement ouvertes ou fermées en fonction de la position relative du piston par rapport à la chambre de compression.

La machine peut être constituée d'un ou plusieurs étages sur le même principe.

De cette invention découlent les principaux avantages suivants :
- Déplacement du ou des pistons dans tout le volume de la chambre permettant d'obtenir un rapport de compression important pour un volume et un poids faible par rapport à la puissance.
- Sans contact mécanique entre le piston et la chambre de compression ce qui permet un fonctionnement sans lubrification des parties.
- Peu de pièces
- Usinage simple
- Simplicité de montage et de mise en service
- Maintenance réduite en raison de la faible vitesse relative entre le ou les pistons et la chambre de compression, l'absence de clapets, d'embiellage et de circuit de lubrification.

## Revendications

1. Machine tournante volumétrique pour fluide liquide ou gazeux, pompe, compresseur, moteur constituée d'un piston cylindrique à axe de rotation excentrique (3) se déplaçant radialement à l'intérieur d'une chambre de compression (2) mono ou bi-étagée dont le volume intérieur est composé de deux demi-cylindres à chaque extrémité d'un volume parallèlipipédique rectangle ; elle-même en rotation à la moitié de la vitesse de rotation du piston caractérisée en ce que le synchronisme entre le piston (3) et la chambre de compression (2) est assuré par un train d'engrenages (4) situé à l'extérieur de la chambre de compression pour assurer un déplacement des dites pièces sans contact mécanique entre le piston (3) et la chambre de compression (2).

2. Machine tournante selon la revendication (1) caractérisée en ce que l'ensemble piston (3), chambre de compression (2), train d'engrenage (4) est contenu dans un carter (1) muni à une extrémité de deux lumières (5) alternativement ouvertes ou fermées en fonction de la position relative du piston (3) par rapport à la chambre de compression (2)

3. Machine tournante selon la revendication (1) ou (2) caractérisée en ce que l'absence de contact mécanique entre le piston (3) et la chambre de compression (2) fait qu'il n'y a pas besoin de lubrification entre les deux pièces.

4. Machine tournante selon la revendication (2) ou (3) caractérisée en ce que les deux lumières (5) situées à une extrémité du carter (1) permettent l'aspiration et le refoulement du fluide sans clapet ni embiellage.

## Patentansprüche

1. Volumetrische Drehmaschine für flussiges oder gasformiges Medium Pumpe Verdichter, Motor bestehend aus einem zylindrischen Kolben mit exzentrischer Rotationsachse (3), der sich radial im Innern einer ein- oder zweistufigen Verdichterkammer (2) bewegt, deren Innenraum aus zwei Halbzylindern an jedem Ende eines rechteckigen parallelepipedischen Raums zusammengesetzt ist, welche selbst mit der halben Rotationsgeschwindigkeit des Kolbens rotiert, gekennzeichnet dadurch, daß der Synchronlauf zwischen dem Kolben (3) und der Verdichterkammer (2) von einem Getriebe (4) gewährleistet wird das sich im Innern der Verdichterkammer befindet, um die Verschiebung der besagen Teile ohne mechanischen Kontakt zwischen dem Kolben (3) und der verdichterkammer (2) zu gewährleisten.

2. Drehmaschine nach Anspruch (1), gekennzeichnet dadurch, daß sich die Einheit Kolben (3), Verdichterkammer (2), Getriebe (4) in einem Gehäuse (1) befindet, das an einem Ende mit zwei wechselseitig, in Abhängigkeit von der betreffenden Position des Kolbens (3) in Bezug zur Verdichterkammer (2) geöffneten oder geschlossenen Öffnungen (5) ausgestaltet ist.

3. Drehmaschine nach Anspruch (1) und (2), gekennzeichnet dadurch, daß wegen fehlendem mechanischen Kontakt zwischen dem Kolben (3) und der Verdichterkammer (2) keine Schmierung zwischen den zwei Teilen notwendig ist,

4. Drehmaschine nach Anspruch (2) und (3), gekennzeichnet dadurch daß die zwei Öffnungen (5), die sich an einem Ende des Gehäuses (1) befinden, das Ansaugen und Ausstoßen des Mediums ohne Klappe bzw. Pleul ermöglichen.

## Claims

1. Rotating volumetric machine for liquid or gaseous fluids, pump, compressor, motor, consisting of a cylindrical piston with an eccentric rotational axis (3) which moves radially inelde a single or two-stage compression chamber (2) whose internal volume consists of two half-cylinders at each end of a rectangular parallelepipedal volume ; which itself rotates at half the rotational speed of the piston, characterised by the fact that the synchronism between the piston (3) and the compression chamber (2) is provided by a set of gears (4) located outside the compression chamber to ensure a displacement of these parts without any mechanical contact between the piston (3) and the compression chamber (2).

2. Rotary machine as per claim (1) characterised in that the assembly of the piston (3), compression chamber (2), set of gears (4) is contained in a casing (1) incorporating two openings (5), alternatively open or closed according to the relative position of the piston (3) in relation to the compression chamber, (2)

3. Rotary machine as per claim (1) or (2), characterised by the fact the absence of mechanical contact between the piston (3) and the compression chamber (2) means that there is no need for lubrication between these two parts.

4. Rotary machine as per claim (2) or (3) characterised by the fact that the two openings (5) located at one end of the casing (1) enable the fluid to be admitted and exhausted without valve or linkage.
